# EUROPÄISCHE PATENTSCHRIFT

(11) **EP 2 060 717 B1**
(45) Veröffentlichungstag und Bekanntmachung des Hinweises auf die Patenterteilung: **25.04.2012**
(21) Anmeldenummer: 08018717.2
(22) Anmeldetag: 25.10.2008
(51) Int. Cl.: E05D 15/52

(54) **Ecklageranordnung**
Angle support assembly
Agencement de palier d'angle

(30) Priorität: 13.11.2007 DE 102007054478
(43) Veröffentlichungstag der Anmeldung: 20.05.2009
(73) Patentinhaber: ROTO FRANK AG, 70771 Leinfelden-Echterdingen (DE)
(72) Erfinder: Hanel, Dirk, 71144 Steinenbronn (DE); Siegler, Martin, 73230 Kirchheim / Teck (DE); Mothes, Klaus, 71034 Böblingen (DE)
(74) Vertreter: Kohler Schmid Möbus

(56) Entgegenhaltungen:
- DE-A1-102005 056 151
- DE-U1-202006 003 177
- DE-U1-202007 000 693

## Beschreibung

Die vorliegende Erfindung betrifft eine Ecklageranordnung für einen schwenk-und/oder kippbaren Fensterflügel oder ein Schwenkteil einer Tür oder dergl. mit einem ersten einem Rahmen zugeordneten Beschlagteil und einem zweiten dem Flügel zugeordneten Beschlagteil, die zumindest in einer Stellung mit Hilfe eines im ersten Beschlagteil verstellbar gelagerten Arretierungsteils und einem auf dem zweiten Beschlagteil vorgesehenen Kopplungselement verbunden sind, wobei das Arretierungsteil zusammen mit dem Kopplungselement zumindest eine Aushebsicherung bildet, gemäß dem Oberbegriff von Anspruch 1.

Es ist bereits eine Ecklageranordnung eines Fensters oder einer Tür mit zumindest einer einem festen Rahmen zugeordneten Grundplatte und einem ersten einem Fensterflügel zugeordneten Beschlagteil bekannt (DE 10 2005 056 151 A1), die im Betrieb gekoppelt sind, wobei eine Aushängesicherung vorgesehen ist, die beim Schließen des Fensterflügels, der Tür oder dgl. von einer Einhängeposition in eine Sicherungsposition überführbar ist. Die Aushängesicherung weist ein ein Langloch aufweisendes Arretierungsteil auf, das mit Hilfe von Führungselementen bzw. Klipsen an die Unterseite eines zweiten Beschlagteils angeschlossen ist. Das Langloch dient zur Aufnahme eines am zweiten Beschlagteil angeordneten Kopplungsteils, das bei Lastabtragung auf das Arretierungsteil drückt und je nach Gewicht das Arretierungsteil aus seinen Klipsen herausdrücken kann.

Die DE 20 2007 000 693 U1 offenbart einen verdeckt im Falz angeordneten Beschlag für Dreh-Kipp-Fenster, bei denen ein Flügel zum Schwenken an der oberen und unteren Flügelkante jeweils durch mehrere Lenker gehalten und geführt ist, von denen im Bereich der unteren Flügelkante ein Beschlagteil vorgesehen ist, welches aus einem am Flügel befestigten Eckband und einem an einem Rahmen über eine Lagerschiene fest angelenkten Ecklager besteht, welche über mindestens zwei Lenker in schwenkbeweglicher Verbindung zueinander stehen, wobei die Lenker an zumindest einem der freien Enden einen bolzenartigen Haken aufweisen und mindestens ein Haken entsprechende Haltemittel zur lösbaren Fixierung mit dem Eckband aufzeigt.

Die DE 20 2006 003 177 U1 offenbart einen Beschlag zur Kopplung eines Flügels eines Fensters mit einem Blendrahmen, wobei der Beschlag derart ausgestaltet ist, dass er den Öffnungsweg des Fensters oder der Tür begrenzt. Es ist eine Bremse zur Reduzierung der Geschwindigkeit der Öffnungsbewegung des Flügels vorgesehen.

Der Erfindung liegt die Aufgabe zugrunde, das Arretierungsteil derart auszubilden und anzuordnen, dass es auch bei großer Lastabtragung einwandfrei arbeitet und als Hebe- und Abkippsicherung einsetzbar ist.

Gelöst wird die Aufgabe erfindungsgemäß mit einer Ecklageranordnung mit den Merkmalen des Anspruchs 1.

Hierzu ist es vorteilhaft, dass sich das Arretierungsteil auf im zweiten Beschlagteil vorgesehenen, ein Langloch bildenden Seitenelementen zumindest abstützen kann. Das Arretierungsteil bildet in Verbindung mit den Seitenelementen für den Fensterflügel eine Abkippsicherung, die verhindern soll, dass der Flügel in geöffneter Stellung unter Wirkung seines Eigengewichts abkippt, da das erste Beschlagteil mit dem Kopplungselement nicht unter das zweite Beschlagteil wegschwenken kann. Dies wird insbesondere dadurch verhindert, dass das Kopplungselement von oben auf das zweite Beschlagteil insbesondere auf die Seitenelemente einwirkt.

Eine zusätzliche Möglichkeit ist gemäß einer Weiterbildung der Erfindung, dass das Arretierungsteil auf den Seitenelementen im zweiten Beschlagteil in eine den Fensterflügel gegen Ausheben und/oder Abkippen sichernde Stellung und in eine die Flügelaufnahme freigebende Stellung verschiebbar aufgenommen ist. Eine in den Seitenelementen eingelassene Führungsnut bietet eine robuste Aufnahme für das Arretierungsteil. Durch diese Anordnung ist das Arretierungsteil nur Druckkräften und keinen Zugkräften ausgesetzt.

Bei einer vorteilhaften Ausführungsform kann das zweite Beschlagteil bzw. die Flügelaufnahme im Bereich der das Langloch bildenden Seitenelemente eine sich in Längsrichtung des Beschlagteils erstreckende Führungsnut aufweisen, in der das Arretierungsteil verschiebbar aufgenommen ist. Hierdurch wird die Montage des Arretierungsteils erleichtert und es ist jederzeit leicht zugänglich.

Um dies zu erreichen, ist es weiterhin bevorzugt, dass die Führungsnut in dem zweiten Beschlagteil zur Aufnahme des Arretierungsteils zumindest an ihrer Stirnseite eine Öffnung aufweist, in die das Arretierungsteil eingeschoben werden kann. Durch die vorteilhafte Ausbildung des Langlochs im Arretierungsteil ist über die gesamte Wegstrecke des Kopplungsteils neben der Aushebsicherung auch eine Abkippsicherung geschaffen. Die Abkippsicherung verhindert nicht das unter Umständen gewünschte Kippöffnen des Flügels sondern verhindert das ungewollte Abkippen des Flügels in (dreh-)geöffneter Stellung aufgrund seines Eigengewichts.

Gemäß einer bevorzugten Ausführungsform der erfindungsgemäßen Lösung ist schließlich vorgesehen, dass das auf den Seitenelementen abgestützte Arretierungsteil zur Aufnahme des Kopplungselements zumindest eine Erweiterung bzw. Öffnung aufweist, deren Querschnittsöffnung größer ist als der Querschnitt einer Verdickung des Kopplungselements und dass sich an die Erweiterung ein Langloch anschließt.

Von besonderer Bedeutung ist für die vorliegende Erfindung, dass die das Langloch bildenden Seitenelemente zwei nach oben gerichtete Auflageflächen aufweisen, auf denen das Arretierungsteil liegt.

Das Kopplungselement weist einen am ersten Beschlagteil fest angeschlossenen Schaft auf, der in das Langloch des zweiten Beschlagteils und in das Langloch des Arretierungsteils eingeführt werden kann. Dabei kann die Verdickung des Kopplungselements oberhalb des Arretierungsteils positioniert sein, sodass sich bei Lastabtragung das Verdickungselement über das Arretierungsteil auf dem zweiten Beschlagteil abstützt. Hierdurch wird sichergestellt, dass das Kopplungsteil nicht gegen das weichere Material des zweiten Beschlagteils zur Anlage kommt, wodurch die Verschleißteile geschont werden.

Eine kompakte Bauweise erhält man dadurch, dass das Langloch des zweiten Beschlagteils eine Breite aufweist, die größer ist als die Breite des Langlochs des Arretierungsteils.

Außerdem ist es vorteilhaft, dass das Arretierungsteil an einem Ende einen abgewinkelten Anschlag bzw. ein Griffteil aufweist, das in der das Beschlagteil sichernden Stellung gegen die Stirnseite des Beschlagteils angelegt werden kann. Mit Hilfe des Griffteils lässt sich das Arretierungsteil jederzeit manuell verstellen.

Das im Arretierungsteil vorgesehene Langloch wird durch nach einer Seite hin etwa rechtwinklig abgeknickte oder zur Außenseite des Schafts in etwa parallel verlaufende Seitenteile begrenzt, gegen die der Schaft angelegt werden kann. Hier durch wird eine einwandfreie Führung des Kopplungsteils im Langloch des Arredierungsteils sichergestellt.

Vorteilhaft ist es ferner, dass das Arretierungsteil mindestens eine erste als Sperrelement elastisch ausgebildete Lasche aufweist, die mit einem im zweiten Beschlagteil vorgesehenen Gegenstück in Eingriff zu bringen ist. Die elastisch ausgebildete Lasche bietet mit einfachen baulichen Mitteln eine Möglichkeit das Arretierungsteil bei eingesetztem Fensterflügel zu arretieren.

Vorteilhaft ist es auch, dass das Arretierungsteil ein an dem der Lasche gegenüberliegenden Ende ein zweites Rastelement bzw. Sperrelement aufweist, das mit dem zweiten Beschlagteil in Eingriff gebracht werden kann. Hierdurch wird in vorteilhafter Weise eine Transportsicherung für das Arretierungsteil geschaffen.

Ein bevorzugtes Ausführungsbeispiel der Erfindung ist in der Zeichnung schematisch dargestellt und nachfolgend mit Bezug zu den Figuren in der Zeichnung näher erläutert. Es zeigen:
- Figur 1: eine perspektivische Darstellung des unteren Eckbereichs eines Rahmens und eines Fensterflügels, die über ein Lager in Verbindung stehen;
- Figur 2: eine perspektivische Darstellung der Ecklageranordnung mit einer Flügelaufnahme in der Ansicht von oben;
- Figur 3: eine perspektivische Darstellung eines Arretierungsteils zur Sicherung des Fensterflügels;
- Figur 4: eine perspektivische Darstellung der Flügelaufnahme mit Arretierungsteil in einer den Fensterflügel freigebenden Stellung;
- Figur 5: eine perspektivische Darstellung der Flügelaufnahme mit Arretierungsteil in einer den Fensterflügel sichernden Stellung;
- Figur 6: eine Schnittdarstellung der Flügelaufnahme entlang der Linie A-A gemäß Figur 2.

In Fig. 1 ist der untere Eckbereich eines Fensters mit einer Ecklageranordnung 1 gezeigt. Ein als Blendrahmen ausgebildeter fester Rahmen 17 ist über ein Lager 2 mit einem Fensterflügel 3 verbunden, der einen Überschlag 4 aufweist. Um den Fensterflügel 3 öffnen zu können, muss er zunächst vom Rahmen 17 abgestellt werden. Dies wird durch das Lager 2 ermöglicht.

Das Lager 2 umfasst ein als Grundplatte ausgebildetes Lagerteil 5, mit welchem ein als Traglasche ausgebildetes erstes Beschlagteil 6 schwenkbar verbunden ist, wobei das Beschlagteil 6 mit Hilfe eines Stützbolzens 12 im Rahmen 17 abgestützt ist. Eine Steuerlasche 7 ist schwenkbar mit einem zweiten Beschlagteil 34 bzw. Flügelaufnahme verbunden. Ein Ende 8 der Steuerlasche 7 ist entlang einer Führung 9 relativ zum ersten Lagerteil 5 verschiebbar. Die Steuerlasche 7 und das Beschlagteil 6 bilden eine Scherengeometrie.

Im Ausführungsbeispiel ist die Scherengeometrie so ausgelegt, dass der Fensterflügel 3 so wenig wie möglich abgestellt wird und dennoch eine möglichst große lichte Weite entsteht. Zum Öffnen des Fensterflügels 3 wird dieser nur soweit vom Rahmen 17 abgestellt, dass es zu keiner Kollision zwischen dem Überschlag 4 und dem Rahmen 17 kommt.

Die Grundplatte bzw. das Lagerteil 5 ist mit dem Rahmen 17 verschraubt. Am Fensterflügel 3 ist ein Eckband 10 vorgesehen, mit dem sich der Flügel 3 auf der Steuerlasche 7 abstützt. Das Eckband 10 weist ein Tragbolzenaufnahmeteil 10.1 und das zweite Beschlagteil 34 bzw. die Flügelaufnahme auf. Das Tragbolzenaufnahmeteil 10.1 und die Flügelaufnahme bzw. das Beschlagteil 34 bilden das Eckband 10.

Das erste Beschlagteil 6 weist an seinem freien Ende ein Kopplungselement 16 bzw. einen Bolzen auf, der von unten in den Fensterflügel 3 beziehungsweise das daran angeordnete zweite Beschlagteil 34 bzw. die Flügelaufnahme eingreift. Das Gewicht des Fensterflügels 3 wird über das Eckband 10 auf einen in der Zeichnung nicht dargestellten Tragbolzen übertragen. Dieser überträgt das Gewicht dann auf die Steuerlasche 7. Die Steuerlasche 7 liegt auf dem Beschlagteil 6 auf und überträgt somit die Last auf das erste Beschlagteil 6. Die Scherengeometrie wurde so gewählt, dass eine möglichst große Überlappung der Steuerlasche 7 und des ersten Beschlagteils 6 bei geöffnetem Fensterflügel 3 vorhanden ist. Somit wird ein entstehendes Biegemoment klein gehalten.

Die in Fig. 2 dargestellte Ecklageranordnung 1 kann zur schwenkbaren Aufnahme des Fensterflügels 3 dienen oder auch einen in der Zeichnung nicht dargestellten Türflügel oder ein Schwenkteil aufnehmen.

Auf der schwenkbaren Steuerlasche 7 stützt sich, wie bereits erwähnt, der Tragbolzen zur Aufnahme des Fensterflügels 3 ab. Das Eckband 10 weist hierzu das Tragbolzenaufnahmeteil 10.1 mit einer länglichen Öffnung bzw. Bohrung 10.3 auf, das auf den Tragbolzen geschoben werden kann, sodass der Flügel 3 mit Hilfe des Tragbolzens und des Kopplungselements sowohl dreh- als auch kippbar sein kann. Das Eckband 10 ist fest an den Fensterflügel 3 angeschlossen.

In Fig. 3 ist ein Arretierungsteil 20 mit einer Lasche 20.1 dargestellt, das aus einem flachen Blechstreifen besteht, der beschichtet sein oder aus einem nichtrostenden Stahl bestehen kann. Das Arretierungsteil 20 weist an einem Ende einen abgewinkelten Anschlag bzw. ein Griffteil 20.2 auf, das in einer im zweiten Beschlagteil 34 vorgesehenen Führungsnut 33 (Fig. 2, 6) in eine den Fensterflügel 3 sichernde Stellung gegen die Stirnseite des Beschlagteils 34 angelegt werden kann.

Wie aus den Figuren 2 und 6 hervorgeht, weist das Beschlagteil 34 bzw. die Flügelaufnahme ein durch gegenüberliegende Seitenelemente 34.3 gebildetes Langloch 34.1 auf, an das sich eine horizontal verlaufende, als Aufnahme bzw. Führungsfläche für das Arretierungsteil 20 dienende obere Seite 34.2 anschließt. Oberhalb der oberen Seite 34.2 befinden sich mehrere Vorsprünge 19, die mit der Seite 34.2 die Führungsnut 33 bilden. Im Ausführungsbeispiel sind drei Vorsprünge 19 dargestellt, es können aber auch mehrere nebeneinander angeordnete Vorsprünge 19 oder eine durchgehende Leiste zur Bildung der Führungsnut 33 vorgesehen werden.

Die Führungsnut 33 im zweiten Beschlagteil 34 zur Aufnahme des Arretierungsteils 20 kann zumindest an ihrer Stirnseite eine Öffnung 38 aufweisen, in die das Arretierungsteil 20 eingeschoben werden kann.

Das auf den Seitenelementen 34.3 bzw. auf der oberen Seite 34.2 abgestützte Arretierungsteil 20 weist zur Aufnahme des Kopplungselements 16 zumindest eine Erweiterung 32 bzw. Öffnung auf, deren Querschnittsöffnung etwas größer ist als der Querschnitt einer Verdickung 16.2 des Kopplungselements 16. An die Erweiterung 32 schließt sich ein wesentlich längeres Langloch 36 an, das sich nahezu bis zu der im Arretierungsteil 20 vorgesehenen Lasche 20.1 erstreckt, die mit einem im zweiten Beschlagteil 34 vorgesehenen Gegenstück bzw. einer Öffnung 37 (Fig. 4) in Eingriff gebracht werden kann, um in dieser Stellung das Arretierungsteil 20 festzusetzen und somit den Fensterflügel 3 gegen Ausheben und in Längsrichtung des Arretierungsteils 20 gegen Abkippen zu sichern.

Das Arretierungsteil 20 weist ein zweites als Noppen ausgebildetes Rast- bzw. Sperrelement 39 auf, das mit der im zweiten Beschlagteil 34 vorgesehenen Öffnung 37 in Eingriff gebracht werden kann. Hierdurch kann das Arretierungsteil 20 während des Transports des Fensterflügels 3 mit dem zweiten Beschlagteil 34 bzw. der Flügelaufnahme gesichert werden.

Das im Arretierungsteil 20 vorgesehene Langloch 36 (Fig. 6) ist durch nach einer Seite hin etwa rechtwinklig abgeknickte oder zur Außenseite eines Schafts 16.1 des Kopplungselements 16 in etwa parallel verlaufende Seitenteile 36.1 begrenzt, gegen die der Schaft 16.1 angelegt werden kann. Die abgewinkelten Seitenteile 36.1 erstrecken sich in einen zwischen dem Schaft 16.1 des Kopplungselements 16 und dem Seitenelement 34.3 des zweiten Beschlagteils 34 vorgesehenen Spalt, sodass der Schaft 16.1 nicht gegen die Seitenelemente 34.3 der Flügelaufnahme 34 zur Anlage kommen kann.

Zur Montage des Fensterflügels 3 auf der Ecklageranordnung 1 (Fig. 2) wird der Flügel 3 mit dem vormontierten Beschlagteil 34 auf das Beschlagteil 6 bzw. Ecklager und die Steuerlasche 7 mit dem nicht dargestellten Tragbolzen gesetzt, wobei das Kopplungselement bzw. der Bolzen 16 durch die im Arretierungsteil 20 vorgesehene Erweiterung bzw. Öffnung 32 hindurchgeführt wird. Anschließend wird das Arretierungsteil 20 in der Nut 33 des Beschlagteils 34 soweit über seine Raststelle verschoben, bis der am Arretierungsteil 20 vorgesehene Anschlag bzw. das Griffteil 20.2 gegen die Stirnseite des Beschlagteils 34 bzw. der Flügelaufnahme anliegt.

Die Raststelle wird durch das an der Unterseite des Arretierungsteils 20 vorgesehene Rastelement, das, wie bereits erwähnt, als hervorstehender Noppen 39 ausgebildet sein kann und eine in der Zeichnung nicht dargestellte in der Flügelaufnahme 34 vorgesehene Einbuchtung zur Aufnahme des Noppens 39 realisiert.

Durch Verschieben des Arretierungsteils 20 wird die Erweiterung bzw. Öffnung 32 vom Kopplungselement bzw. Bolzen 16 wegbewegt und die beiden gegenüberliegenden, das Langloch 36 bildenden Seitenteile 36.1 (Fig. 6) des Arretierungsteils 20 gelangen in den Bereich des Hintergriffs des Bolzens 16 und sichern dadurch das Beschlagteil 34 bzw. die Flügelaufnahme mit dem Fensterflügel 3 auf der Ecklageranordnung 1. Wird der Fensterflügel 3 verschwenkt, kann der Bolzen 16 im Langloch 36 (Fig. 2 und 5) ohne weiteres in beide Richtungen gleiten bzw. verschoben werden.

In der den Fensterflügel 3 sichernden Stellung rastet die am Arretierungsteil 20 vorgesehene federelastische Lasche 20.1 in die im zweiten Beschlagteil 34 bzw. in der Flügelaufnahme vorgesehene Öffnung 37 ein (Fig. 4) und sichert dadurch ein selbsttätiges Verstellen des Arretierungsteils 20 aus der Position gemäß Fig. 5.

Soll der Fensterflügel 3 vom Rahmen 17 abgenommen werden, wird durch Herausziehen des Arretierungsteils 20 aus der Nut 33 die Lasche 20.1 aus der Öffnung 37 herausbewegt und die Erweiterung 32 bzw. Öffnung gelangt wieder in den Bereich der Verdickung 16.2 bzw. des Bolzenkopfs des Kopplungselements 16. Je nach Ausbildung kann auch die Lasche 20.1 mit Hilfe eines Werkzeugs aus der Öffnung 37 herausgedrückt werden. Nach Freigabe des Kopplungselements 16 durch das Arretierungsteil 20 kann der Fensterflügel 3 mit dem Beschlagteil 34 ausgehoben werden.

Damit die Reibungsverluste zwischen dem Bolzen 16 und dem Arretierungsteil 20 klein gehalten werden können, ist der Bolzen 16 sowie das Arretierungsteil 20 aus rostfreiem Stahl und die Flügelaufnahme 34 in vorteilhafter Weise aus Zink herstellt. Da das Kopplungselement 16 in dem aus rostfreiem Stahl hergestellten oder beschichteten Arretierungsteil 20 verschoben wird, ist der Verschleiß geringer. Außerdem hat das Kopplungselement 16 keinen direkten Kontakt mit den Seitenelementen 34.3 des aus Zn hergestellten zweiten Beschlagteils 34 bzw. der Flügelaufnahme. Hierzu kann die Breite des Langlochs 34.1 des Beschlagteils 34 bzw. der Flügelaufnahme etwas größer sein als die Breite des Langlochs 36 des Arretierungsteils 20.

Mit Hilfe des installierten Arretierungsteils 20 erhält man eine kostengünstige Aushebesicherung, die verhindert, dass der Fensterflügel 3 in der ausgeschwenkten Position gemäß Fig. 1 unbeabsichtigt von unten her angehoben und das Kopplungselemlent 16 aus der Flügelaufnahme 34 herausgedrückt wird.

Durch das Arretierungsteil 20 wird aber in vorteilhafter Weise auch sichergestellt, dass der Fensterflügel 3 in ausgeschwenkter Stellung mit Hilfe des Eckbandes 10 bzw. des Tragbolzenaufnahmeteils 10.1 und des Arretierungsteils 20 in radialer und axialer Richtung gesichert ist. Dies geschieht insbesondere durch die Anbindung des Arretierungsteils 20 an das Kopplungselement 16. Diese beiden Teile bilden in der ausgestellten Position des Fensterflügels 3 eine Aushebe- und Abkippsicherung 40.

Wie aus Fig. 2 hervorgeht, erstreckt sich das Kopplungsteil 16 bzw. der Bolzen mit seinem Schaft 16.1 durch das Langloch 36 des Arretierungsteils 20 und das Langloch 34.1 im Beschlagteil 34 bzw. in der Flügelaufnahme bis in eine Öffnung 6.1, in der der Bolzenschaft 16.1 befestigt ist.

Bei Lastabtragung des Fensterflügels 3 versucht das Beschlagteil 6 nach unten um seine Anschlussstelle zu schwenken, dabei wird das Kopplungselement 16 mit Hilfe des Beschlagteils 6 nach unten gezogen und drückt bzw. zieht dadurch das verdickte Ende 16.2 bzw. den Bolzenkopf zuerst auf das Arretierungsteil 20 und dann über das Arretierungsteil 20 auf die obere Seite 34.2 der das Langloch 34.1 bildenden Seitenelemente 34.3 des Beschlagteils 34 bzw. der Flügelaufnahme. Durch die Auflage der Verdickung 16.2 bzw. des Bolzenkopfs auf das Arretierungsteil 20 wird das Abkippen des Fensterflügels 3 verhindert.

## Patentansprüche

1. Ecklageranordnung (1) für einen schwenk- und/oder kippbaren Fensterflügel (3) oder ein Schwenkteil einer Tür oder dergl. mit einem ersten einem Rahmen (17) zugeordneten Beschlagteil (6) und einem zweiten dem Fensterflügel (3) zugeordneten Beschlagteil (34), die zumindest in einer Stellung mit Hilfe eines im zweiten Beschlagteil (34) verstellbar gelagerten Arretierungsteils (20) und einem auf dem ersten Beschlagteil (6) vorgesehenen Kopplungselement (16) verbunden sind, wobei das Arretierungsteil (20) zusammen mit dem Kopplungselement (16) zumindest eine Aushebsicherung (40) bildet, wobei sich das Arretierungsteil (20) von oben auf dem zweiten Beschlagteil (34) abstützt, wobei das Kopplungselement (16) einen am ersten Beschlagteil (6) fest angeschlossenen Schaft (16.1) aufweist, **dadurch gekennzeichnet, dass** der Schaft (16.1) in ein Langloch (34.1) des zweiten Beschlagteils (34) und auch in ein Langloch (36) des Arretierungsteils (20) eingeführt werden kann und das in dem Arretierungsteil (20) vorgesehene Langloch (36) durch nach einer Seite hin etwa rechtwinklig abgeknickte oder zur Außenseite des Schafts (16.1) in etwa parallel verlaufende Seitenteile (36.1) begrenzt wird, wobei sich die Seitenteile (36.1) zwischen dem Schaft (16.1) und dem zweiten Beschlagteil (34) erstrecken und gegen die der Schaft (16.1) angelegt werden kann, so dass der Schaft (16.1) nicht gegen das zweite Beschlagteil (34) zur Anlage kommen kann.

2. Ecklageranordnung nach Anspruch 1, **dadurch gekennzeichnet, dass** sich das Arretierungsteil (20) auf im zweiten Beschlagteil (34) vorgesehenen, das Langloch (34.1) bildenden Seitenelementen (34.3) zumindest abstützen kann.

3. Ecklageranordnung nach Anspruch 2, **dadurch gekennzeichnet, dass** das Arretierungsteil (20) auf den Seitenelementen (34.3) in dem zweiten Beschlagteil (34) in eine den Fensterflügel (3) gegen Ausheben und/oder Abkippen sichernde Stellung und in eine die Flügelaufnahme (34) freigebende Stellung verschiebbar aufgenommen ist.

4. Ecklageranordnung nach Anspruch 2 oder 3, **dadurch gekennzeichnet, dass** das zweite Beschlagteil (34) bzw. die Flügelaufnahme im Bereich der das Langloch (34.1) bildenden Seitenelemente (34.3) eine sich in Längsrichtung des Beschlagteils (34) erstreckende Führungsnut (33) aufweist, in der das Arretierungsteil (20) verschiebbar aufgenommen ist.

5. Ecklageranordnung nach Anspruch 4, **dadurch gekennzeichnet, dass** die Führungsnut (33) in dem zweiten Beschlagteil (34) zur Aufnahme des Arretierungsteils (20) zumindest an ihrer Stirnseite eine Öffnung (38) aufweist, in die das Arretierungsteil (20) eingeschoben werden kann.

6. Ecklageranordnung nach einem der Ansprüche 2-5, **dadurch gekennzeichnet, dass** das auf den Seitenelementen (34.3) abgestützte Arretierungsteil (20) zur Aufnahme des Kopplungselements (16) zumindest eine Erweiterung bzw. Öffnung (32) aufweist, deren Querschnittsöffnung größer ist als der Querschnitt einer Verdickung (16.2) des Kopplungselements (16) und dass sich an die Erweiterung (32) das Langloch (36) anschließt.

7. Ecklageranordnung nach einem der Ansprüche 2-6, **dadurch gekennzeichnet, dass** die das Langloch (34.1) bildenden Seitenelemente (34.3) zwei nach oben gerichtete Auflageflächen (34.2) aufweisen, auf denen das Arretierungsteil (20) liegt.

8. Ecklageranordnung nach Anspruch 6, **dadurch gekennzeichnet, dass** die Verdickung (16.2) des Kopplungselements (16) oberhalb des Arretierungsteils (20) positioniert ist, sodass sich bei Lastabtragung das Verdickungselement (16.2) über das Arretierungsteil (20) auf dem zweiten Beschlagteil (34) abstützt.

9. Ecklageranordnung nach einem der vorhergehenden Ansprüche, **dadurch gekennzeichnet, dass** das Langloch (34.1) des zweiten Beschlagteils (34) eine Breite aufweist, die größer ist als die Breite des Langlochs (36) des Arretierungsteils (20).

10. Ecklageranordnung nach einem der vorhergehenden Ansprüche, **dadurch gekennzeichnet, dass** das Arretierungsteil (20) an einem Ende einen abgewinkelten Anschlag (20.2) bzw. ein Griffteil aufweist, das in der das Beschlagteil (34) sichernden Stellung gegen die Stirnseite des Beschlagteils (34) angelegt werden kann.

11. Ecklageranordnung nach einem der vorhergehenden Ansprüche, **dadurch gekennzeichnet, dass** das Arretierungsteil (20) mindestens eine erste als Sperrelement elastisch ausgebildete Lasche (20.1) aufweist, die mit einem im zweiten Beschlagteil (34) vorgesehenen Gegenstück in Eingriff zu bringen ist.

12. Ecklageranordnung nach Anspruch 11, **dadurch gekennzeichnet, dass** das Arretierungsteil (20) ein an dem der Lasche (20.1) gegenüberliegenden Ende ein zweites Rastelement (39) bzw. Sperrelement aufweist, das mit dem zweiten Beschlagteil (34) in Eingriff gebracht werden kann.

13. Fenster, Tür oder dergleichen mit einer Ecklageranordnung nach einem der vorhergehenden Ansprüche.

## Claims

1. Corner bearing arrangement (1) for a pivoted and/or tilting casement (3) or a pivoting member of a door or the like, having a first fitting member (6), associated with a frame (17), and a second fitting member (34), associated with the casement (3), which at least in one position are connected by means of an arresting member (20) supported to be displaceable in the second fitting member (34) and by a coupling element (16) provided on the first fitting member (6), the arresting member (20) forming together with the coupling element (16) at least an anti-lift-out device (40), the arresting member (20) being supported on the second fitting member (34) from above, the coupling element (16) having a shaft (16.1) which is fixedly connected to the first fitting member (6), **characterised in that** the shaft (16.1) can be introduced into a slot hole (34.1) of the second fitting member (34) and also into a slot hole (36) of the arresting member (20), and the slot hole (36) provided in the arresting member (20) is delimited by side members (36.1) bent to one side at approximately a right angle or extending approximately parallel to the outside of the shaft (16.1), the side members (36.1) extending between the shaft (16.1) and the second fitting member (34) and against which the shaft (16.1) can be placed, so that the shaft (16.1) cannot come into contact with the second fitting member (34).

2. Corner bearing arrangement according to claim 1, **characterised in that** the arresting member (20) can be at least supported on side elements (34.3) provided in the second fitting member (34) and forming the slot hole (34.1).

3. Corner bearing arrangement according to claim 2, **characterised in that** the arresting member (20) is seated on the side elements (34.3) in the second fitting member (34) in such a manner as to be displaceable into a position securing the casement (3) against being lifted out and/or against tilting and into a position that releases the casement holding fixture (34).

4. Corner bearing arrangement according to claim 2 or 3, **characterised in that** the second fitting member (34), or the casement holding fixture, has in the region of the side elements (34.3) forming the slot hole (34.1) a guide groove (33) which extends in the longitudinal direction of the fitting member (34) and in which the arresting member (20) is displaceably received.

5. Corner bearing arrangement according to claim 4, **characterised in that** for receiving the arresting member (20) the guide groove (33) in the second fitting member (34) has, at least at its end face, an opening (38) into which the arresting member (20) can be pushed.

6. Corner bearing arrangement according to any one of claims 2 to 5, **characterised in that** for receiving the coupling element (16) the arresting member (20) supported on the side elements (34.3) has at least a widened region or opening (32) the cross-sectional opening of which is larger than the cross-section of a thickened region (16.2) of the coupling element (16), and **in that** the slot hole (36) adjoins the widened region (32).

7. Corner bearing arrangement according to any one of claims 2 to 6, **characterised in that** the side elements (34.3) forming the slot hole (34.1) have two upwardly facing support surfaces (34.2) on which the arresting member (20) lies.

8. Corner bearing arrangement according to claim 6, **characterised in that** the thickened region (16.2) of the coupling element (16) is positioned above the arresting member (20), so that, when dissipating load, the thickened element (16.2) is supported on the second fitting member (34) by way of the arresting member (20).

9. Corner bearing arrangement according to any one of the preceding claims, **characterised in that** the slot hole (34.1) of the second fitting member (34) has a width that is greater than the width of the slot hole (36) of the arresting member (20).

10. Corner bearing arrangement according to any one of the preceding claims, **characterised in that** the arresting member (20) has at one end an angled stop (20.2) or a handle member which can be placed against the end face of the fitting member (34) in the position securing the fitting member (34).

11. Corner bearing arrangement according to any one of the preceding claims, **characterised in that** the arresting member (20) has at least a first lug (20.1) which is resiliently constructed as a locking element and which is to be brought into engagement with a counterpart provided in the second fitting member (34).

12. Corner bearing arrangement according to claim 11, **characterised in that** the arresting member (20) has a second catch element (39) or locking element at the opposite end from the lug (20.1), which element (39) can be brought into engagement with the second fitting member (34).

13. Window, door or the like having a corner bearing arrangement according to any one of the preceding claims.

## Revendications

1. Equerre de pivotement (1) destinée à un battant de fenêtre (3) apte à pivoter et/ou à basculer, ou à une partie pivotante d'une porte ou d'une structure similaire, comprenant une première pièce de ferrure (6) assignée à un dormant (17) et une seconde pièce de ferrure (34) assignée audit battant (3), qui sont reliées l'une à l'autre, au moins dans une position, à l'aide d'une pièce d'arrêt (20) montée réglable dans ladite seconde pièce de ferrure (34) et à l'aide d'un élément d'accouplement (16) prévu sur ladite première pièce de ferrure (6), ladite pièce d'arrêt (20) formant au moins une sûreté anti-soulèvement (40) en association avec ledit élément d'accouplement (16), ladite pièce d'arrêt (20) prenant appui de haut en bas sur ladite seconde pièce de ferrure (34), et ledit élément d'accouplement (16) présentant un tenon (16.1) rattaché rigidement à ladite première pièce de ferrure (6), **caractérisée par le fait que** le tenon (16.1) peut être inséré dans un trou oblong (34.1) de la seconde pièce de ferrure (34), et également dans un trou oblong (36) de la pièce d'arrêt (20), lequel trou oblong (36), prévu dans ladite pièce d'arrêt (20), est délimité par des parties latérales (36.1) coudées sensiblement à angle droit en direction d'un côté, ou s'étendant à peu près parallèlement à la face extérieure dudit tenon (16.1), lesquelles parties latérales (36.1) s'étendent entre ledit tenon (16.1) et ladite seconde pièce de ferrure (34), ledit tenon (16.1) pouvant être amené en applique contre lesdites parties latérales, de façon telle que ledit tenon (16.1) ne puisse pas venir s'appliquer contre ladite seconde pièce de ferrure (34).

2. Equerre de pivotement selon la revendication 1, **caractérisée par le fait que** la pièce d'arrêt (20) peut au moins prendre appui sur des éléments latéraux (34.3) prévus dans la seconde pièce de ferrure (34), qui forment le trou oblong (34.1).

3. Equerre de pivotement selon la revendication 2, **caractérisée par le fait que** la pièce d'arrêt (20) est reçue, sur les éléments latéraux (34.3) situés dans la seconde pièce de ferrure (34), avec faculté de coulissement vers une position interdisant un soulèvement et/ou un basculement du battant de fenêtre (3), et vers une position libérant le logement (34) dudit battant.

4. Equerre de pivotement selon la revendication 2 ou 3, **caractérisée par le fait que** la seconde pièce de ferrure (34) ou le logement du battant est respectivement pourvu(e), dans la région des éléments latéraux (34.3) formant le trou oblong (34.1), d'une rainure de guidage (33) qui s'étend dans la direction longitudinale de ladite pièce de ferrure (34), et dans laquelle la pièce d'arrêt (20) est logée à coulissement.

5. Equerre de pivotement selon la revendication 4, **caractérisée par le fait qu'**en vue de recevoir la pièce d'arrêt (20), la rainure de guidage (33) pratiquée dans la seconde pièce de ferrure (34) est percée, au moins à sa face extrême, d'un orifice (38) dans lequel ladite pièce d'arrêt (20) peut être introduite.

6. Equerre de pivotement selon l'une des revendications 2-5, **caractérisée par le fait que** la pièce d'arrêt (20) en appui sur les éléments latéraux (34.3) est respectivement dotée, en vue de recevoir l'élément d'accouplement (16), d'au moins un évasement ou orifice (32) dont l'ouverture de section transversale est plus grande que la section transversale d'un renflement (16.2) dudit élément d'accouplement (16) ; et **par le fait que** le trou oblong (36) se trouve dans la continuité directe dudit évasement (32).

7. Equerre de pivotement selon l'une des revendications 2-6, **caractérisée par le fait que** les éléments latéraux (34.3), formant le trou oblong (34.1), comportent deux surfaces d'appui (34.2) qui sont dirigées vers le haut et contre lesquelles la pièce d'arrêt (20) est en applique.

8. Equerre de pivotement selon la revendication 6, **caractérisée par le fait que** le renflement (16.2) de l'élément d'accouplement (16) est placé au-dessus de la pièce d'arrêt (20), de façon telle que l'élément renflé (16.2) prenne appui sur la seconde pièce de ferrure (34), lors d'un transfert de charge, par l'intermédiaire de ladite pièce d'arrêt (20).

9. Equerre de pivotement selon l'une des revendications précédentes, **caractérisée par le fait que** le trou oblong (34.1) de la seconde pièce de ferrure (34) présente une largeur supérieure à la largeur du trou oblong (36) de la pièce d'arrêt (20).

10. Equerre de pivotement selon l'une des revendications précédentes, **caractérisée par le fait que** la pièce d'arrêt (20) est respectivement pourvue, à une extrémité, d'une butée coudée (20.2) ou partie de préhension pouvant être amenée en applique, dans la position arrêtant la pièce de ferrure (34), contre la face extrême de ladite pièce de ferrure (34).

11. Equerre de pivotement selon l'une des revendications précédentes, **caractérisée par le fait que** la pièce d'arrêt (20) comporte au moins une première patte (20.1) de réalisation élastique, qui constitue un élément de blocage et est conçue pour être mise en prise avec une pièce complémentaire prévue dans la seconde pièce de ferrure (34).

12. Equerre de pivotement selon la revendication 11, **caractérisée par le fait que** la pièce d'arrêt (20) est respectivement pourvue, à l'extrémité pointant à l'opposé de la patte (20.1), d'un second élément d'encliquetage (39) ou élément de blocage pouvant être mis en prise avec la seconde pièce de ferrure (34).

13. Fenêtre, porte ou structure similaire, équipée d'une équerre de pivotement conforme à l'une des revendications précédentes.
